# EUROPÄISCHE PATENTSCHRIFT

(11) **EP 4 328 404 B1**
(45) Veröffentlichungstag und Bekanntmachung des Hinweises auf die Patenterteilung: **08.10.2025**
(21) Anmeldenummer: 23188275.4
(22) Anmeldetag: 28.07.2023
(51) Int. Cl.: E05B 47/02, E05C 9/00

(54) **ELEKTRONISCH ANSTEUERBARER ÖFFNER FÜR EIN VERRIEGELUNGSSYSTEM, EIN VERRIEGELUNGSSYSTEM UND VERFAHREN ZUM BETREIBEN DES VERRIEGELUNGSSYSTEMS**
ELECTRONICALLY CONTROLLABLE OPENER FOR A LOCKING SYSTEM, A LOCKING SYSTEM AND METHOD FOR OPERATING THE LOCKING SYSTEM
DISPOSITIF D'OUVERTURE À COMMANDE ÉLECTRONIQUE POUR UN SYSTÈME DE VERROUILLAGE, SYSTÈME DE VERROUILLAGE ET PROCÉDÉ DE FONCTIONNEMENT DU SYSTÈME DE VERROUILLAGE

(30) Priorität: 11.08.2022 DE 102022120365
(43) Veröffentlichungstag der Anmeldung: 28.02.2024
(73) Patentinhaber: Gretsch-Unitas GmbH Baubeschläge, 71254 Ditzingen (DE)
(72) Erfinder: Andraschko, Günter, 71711 Murr (DE)
(74) Vertreter: DREISS Patentanwälte PartG mbB

(56) Entgegenhaltungen:
- EP-A1- 3 763 905
- CN-B- 108 474 217
- DE-A1- 19 533 255

## Beschreibung

Die Erfindung betrifft einen elektronisch ansteuerbaren Öffner für ein Verriegelungssystem, ein Verriegelungssystem und ein Verfahren zum Betreiben des Verriegelungssystems.

Elektronisch ansteuerbare Öffner sind bekannt. Unter einem elektronisch ansteuerbaren Öffner wird ein motorischer Antrieb verstanden, der dazu vorgesehen ist, eine Verriegelung, insbesondere eine Mehrfachverriegelung, beispielsweise umfassend Fallen- und/oder Schwenkriegel, zu verriegeln und/oder entriegeln. Der Öffner betätigt bzw. treibt beispielsweise eine Treibstange an, wobei die Treibstange die Verriegelung, beispielsweise Fallen- und/oder Schwenkriegel, ver- und/oder entriegelt.

Der Öffner ermöglicht einen motorgestützten Antrieb der Treibstange, was u.a. Bedienkomfort und Bedienmöglichkeiten der Verriegelungseinrichtung erhöht.

Der Öffner ist über entsprechende elektronische Eingänge, mit einer Versorgungsspannung versorgbar. Über einen weiteren, dritten Eingang können entsprechende Steuersignale bereitgestellt werden. Der Empfang eines gültigen Steuersignals löst beispielsweise den motorischen Antrieb der Verriegelung aus. Bei bisher bekannten Öffnern wird das Steuersignal beispielsweise durch Anlegen eines definierten Spannungspegels, beispielsweise Versorgungsspannung, an dem dritten Eingang. Der Pegel wird detektiert und als Steuersignal interpretiert.

Diese konventionelle Ansteuerung kann recht einfach manipuliert werden, beispielsweise durch brücken der Spannungsversorgung und einer Ansteuerleitung.

Alternativ sind aus dem Stand der Technik, beispielsweise DE 19 533 255 A1, Schließsysteme mit Busankopplung bekannt.

Der Erfindung liegt die Aufgabe zugrunde, einen Öffner bereitzustellen, der höhere Sicherheitsanforderungen erfüllt, beispielsweise widerstandsfähig gegenüber einer Drahtmanipulation ist. Gleichzeitig soll der Öffner abwärtskompatibel sein, d. h. der Öffner soll weiterhin mit konventioneller Ansteuerung betrieben werden können.

Diese Aufgabe wird gelöst mit einem Öffner gemäß Anspruch 1. Erfindungsgemäß ist vorgesehen, dass der Öffner derart ausgebildet ist, dass der Öffner in einem ersten Ansteuerungsmodus und einem zweiten Ansteuerungsmodus betreibbar ist, wobei in dem ersten Ansteuerungsmodus der Öffner über den dritten Eingang mittels Anlegen eines einfachen Pegels ansteuerbar ist und in dem zweiten Ansteuerungsmodus der Öffner über den dritten Eingang mittels Bereitstellen eines seriellen Steuersignals ansteuerbar ist.

Mit dem erfindungsgemäßen Öffner können durch die Ansteuerbarkeit mittels des seriellen Steuersignals erhöhte Sicherheitsanforderungen, beispielsweise Anforderungen gemäß DIN EN 1627:2021, erfüllt werden. Ein serielles Steuersignal kann nicht einfach manipuliert werden.

Unter einem seriellen Steuersignal, insbesondere bitseriellem Steuersignal, wird ein bitkodiertes Signal umfassend eine bitweise Abfolge von zwei verschiedenen Spannungspegeln, beispielsweise Masse und eine positive Spannung, verstanden. Beispielweise basiert ein serielles Steuersignal auf einem LIN-Standard, Local Interconnect Network. Ein serielles Steuersignal ist beispielsweise eine LIN-Nachricht, die gemäß einem LIN Frame Format aufgebaut ist.

Die Abwärtskompatibilität ist mit dem erfindungsgemäßen Öffner ebenfalls erfüllt, dadurch, dass der Öffner in dem ersten Ansteuerungsmodus betrieben werden kann. Erfindungsgemäß ist vorgesehen, dass sowohl die Ansteuerung mittels eines einfachen Pegels als auch die Ansteuerung mittels eines seriellen Steuersignals über den dritten Eingang des Öffners erfolgt.

Somit kann eine bereits bestehende Leitung, beispielsweise eine Ein-Draht-Leitung oder auch einadriges Kabel, die mit dem dritten Eingang des Öffners verbunden oder verbindbar ist, weiterhin verwendet werden. Die Leitung kann sowohl für die Ansteuerung mit einfachem Pegel als auch für die Ansteuerung mit seriellem Steuersignal verwendet werden. Der Öffner kann sowohl im ersten als auch im zweiten Ansteuerungsmodus über insgesamt drei elektronische Eingänge betrieben werden. Weitere elektronische Eingänge sind nicht erforderlich.

Erfindungsgemäß ist vorgesehen, dass der Öffner eine Recheneinrichtung umfasst, wobei die Recheneinrichtung dazu ausgebildet ist, den dritten Eingang zu überwachen und/oder ein über den dritten Eingang empfangenes Steuersignal auszuwerten.

Bei der Recheneinrichtung handelt es sich beispielsweise um einen Prozessor mit entsprechenden Peripheriefunktionen, beispielsweise in Form eines Mikrocontrollers, in Form eines Ein-Chip-Computersystems. Peripheriefunktionen sind beispielsweise serielle BUS-Schnittstellen, wie beispielsweise LIN, A/D-Wandler etc. Beispielsweise überprüft die Recheneinrichtung die Gültigkeit eines empfangenen Steuersignals.

Vorteilhafterweise ist vorgesehen, dass die Recheneinrichtung dazu ausgebildet ist, in Abhängigkeit des empfangenen Steuersignals ein Ent- und/oder Verriegeln der Verriegelung zu veranlassen. Beispielsweise wird bei Empfang eines gültigen Steuersignals ein Ent- und/oder Verriegeln der Verriegelung veranlasst, indem beispielsweise motorische Antrieb der Verriegelung angesteuert wird und so beispielsweise eine Treibstange betätigt bzw. angetrieben wird. Die Recheneinrichtung ist beispielsweise dazu ausgebildet bei Empfang eines gültigen Steuersignals den motorischen Antrieb anzusteuern, beispielsweise durch generieren eines entsprechenden Signals.

Vorteilhafterweise ist vorgesehen, dass die Recheneinrichtung des Öffners mit dem dritten Eingang über einen ersten Anschluss-Pin und über einen zweiten Anschluss-Pin verbunden ist, und die Recheneinrichtung derart ausgebildet ist, dass über den ersten Anschluss-Pin der dritte Eingang auf den einfachen Pegel und über den zweiten Anschluss-Pin der dritte Eingang auf ein serielles Steuersignal überwacht wird.

Unter einem Anschluss-Pin der Recheneinrichtung wird beispielsweise ein Port-Pin eines Mikrocontrollers verstanden.

Gemäß einer vorteilhaften Ausführungsform ist vorgesehen, dass der Öffner derart ausgebildet ist, dass der Öffner mittels der Recheneinrichtung von dem ersten Ansteuerungsmodus in den zweiten Ansteuerungsmodus umschaltbar ist. Beispielsweise wird das Umschalten in einer, insbesondere nicht-flüchtigen, Speichereinrichtung der Recheneinrichtung gespeichert. Es kann beispielsweise vorgesehen sein, dass in einem Default-Zustand des Öffners, beispielsweise ein Auslieferungszustand, zunächst der erste Ansteuerungsmodus gewählt ist. Zum Umschalten von den ersten in den zweiten Ansteuerungsmodus kann die Recheneinrichtung, ein entsprechendes Signal, beispielsweise einen entsprechenden Speichereintrag in der Speichereinrichtung generieren. In der Speichereinrichtung ist dann hinterlegt, dass der Öffner in dem zweiten Ansteuerungsmodus betrieben wird bzw. betreibbar ist bzw. sich in dem zweiten Ansteuerungsmodus befindet.

Der Öffner kann dann nur noch mittels seriellen Steuersignalen angesteuert werden. Das bedeutet, das Anlegen eines einfachen Pegels am dritten Eingang des Öffners führt nicht mehr dazu, dass ein Ent- und/oder Verriegeln der Verriegelung veranlasst wird. Der Öffner reagiert nur noch auf serielle Ansteuerung.

Gemäß einer vorteilhaften Ausführungsform ist vorgesehen, dass der Öffner derart ausgebildet ist, dass das Umschalten von dem ersten Ansteuerungsmodus in den zweiten Ansteuerungsmodus in Abhängigkeit eines Empfangens eines gültigen seriellen Steuersignals erfolgt. Es kann beispielsweise vorgesehen sein, dass in einem Default-Zustand des Öffners, beispielsweise ein Auslieferungszustand, zunächst der erste Ansteuerungsmodus gewählt ist. In dem ersten Ansteuerungsmodus ist der Öffner über den dritten Eingang mittels Anlegen eines einfachen Pegels ansteuerbar. Die Recheneinrichtung überwacht den dritten Eingang sowohl auf Anlegen eines einfachen Pegels als auch auf ein serielles Steuersignal. Es ist kann beispielsweise vorgesehen sein, dass der erstmalige Empfang eines gültigen seriellen Steuersignals das Umschalten von dem ersten in den zweiten Ansteuerungsmodus auslöst.

Wenn der Öffner in dem zweiten Ansteuerungsmodus betrieben wird bzw. betreibbar ist bzw. sich in dem zweiten Ansteuerungsmodus befindet ist der Öffner vorteilhafterweise nur noch mittels seriellen Steuersignalen ansteuerbar ist, so dass die Ansteuerung mittels Anlegen eines einfachen Pegels nicht zu einem Ent- und/oder Verriegeln der Verriegelung führt.

Es kann vorteilhaft sein, dass der Öffner im Betrieb des Verriegelungssystems nicht von dem zweiten in den ersten Ansteuerungsmodus umschaltbar ist. Auf diese Weise kann die Manipulationssicherheit weiter erhöht werden.

Weitere vorteilhafte Ausführungsformen betreffen ein Verriegelungssystem, insbesondere für eine Tür oder ein Fenster, umfassend wenigstens einen elektronisch ansteuerbaren Öffner gemäß den beschriebenen Ausführungsformen, und ein Ansteuermodul zum Ansteuern des Öffners, wobei der Öffner mittels des Ansteuermoduls über eine erste und eine zweite Eingangsleitung, die jeweils mit dem ersten und dem zweiten Eingang des Öffners verbunden sind, mit einer Versorgungsspannung versorgbar ist, und wobei über eine dritte Eingangsleitung, die mit dem dritten Eingang des Öffners verbunden ist, mittels des Ansteuermoduls ein Steuersignal bereitstellbar und mittels des Öffners das Steuersignal empfangbar ist.

Das Ansteuermodul generiert oder stellt beispielsweise entsprechende Steuersignale bereit. Beispielsweise kann das Ansteuermodul einen einfachen Pegel auf dritte Eingangsleitung anlegen. Beispielsweise kann das Ansteuermodul entsprechende serielle Steuersignale generieren.

Die dritte Leitung ist beispielsweise eine einfache Drahtverbindung zwischen dem Ansteuermodul und dem dritten Eingang des Öffners, also eine Eindraht-Leitung.

Die seriellen Steuersignale sind vorteilhafterweise Steuersignale gemäß dem LIN Standard oder einem anderen einadrigen Bussystem Standard.

Eine Kommunikation zwischen dem Ansteuermodul und dem Öffner kann, insbesondere im zweiten Ansteuerungsmodus, beispielsweise gemäß dem LIN Standard in Form einer Master/Slave-Kommunikation erfolgen. Das Ansteuermodul übernimmt die Rolle des Masters, der Öffner übernimmt die Rolle des Slaves. Der Öffner kann im Rahmen der Kommunikation Informationen, beispielsweise Statusinformationen, insbesondere über einen Ver- und/oder Entriegelungszustand und/oder über einen erfolgreich durchgeführten Ver- und/oder Entriegelungsvorgang, und/oder über einen nicht erfolgreich durchgeführten Ver- und/oder Entriegelungsvorgang, an das Ansteuermodul übertragen.

Für die Kommunikation wird beispielsweise ein bestimmtes Datensatzformat verwendet. Beispielsweise umfasst ein serielles Steuersignal ein 10-Byte Datensatzformat. Jedem Kommunikationsteilnehmer, also Master und Slave, bzw. Ansteuermodul und Öffner, ist eine Adresse zugewiesen. Die Adresse eines Öffners kann Informationen über einen bestimmten Typ des Öffners und/oder Informationen über einen Funktionsumfang des Öffners umfassen.

Die Kommunikation erfolgt beispielsweise mittels einer Abfrage, insbesondere zyklischen Abfrage, auch Polling genannt, durch den Master und/oder mittels Senden von Nachrichten, beispielsweise Steuersignalen und/oder Informationen, insbesondere Statusinformationen, beispielswiese in einem vorgegebenen zeitlichen Raster, beispielsweise zwischen 50ms und 150ms.

Es kann auch vorgesehen sein, dass das Verriegelungssystem wenigstens zwei mittels des Ansteuermoduls elektronisch ansteuerbare Öffner umfasst. So können mehrere Öffner mittels einem Ansteuermodul angesteuert werden.

Vorteilhafte Ausführungsformen der Erfindung werden im Folgenden anhand der Figuren beispielhaft näher erläutert. In der Zeichnung zeigt:
- Fig. 1: eine schematische Darstellung eines erfindungsgemäßen Verriegelungssystems;
- Fig. 2: eine weitere schematische Darstellung eines Verriegelungssystems, und
- Fig. 3: ein Verfahren zum Betreiben eines Verriegelungssystems.

Fig. 1 zeigt schematisch eine Frontansicht einer Türanordnung 10 gemäß einer Ausführungsform. Die Türanordnung 10 weist einen ortsfesten Rahmen 12 auf. An dem Rahmen 12 befindet sich ein Türblatt 14, das in bekannter Weise öffenbar sein kann, beispielsweise drehbar. Lediglich beispielhaft sind bei dem Türblatt 14 mehrere Verriegelungseinrichtungen 16 vorgesehen. Die Verriegelungseinrichtungen 16 sind beispielsweise an einem Stulp 18 befestigt. Die Verriegelungseinrichtungen 16 umfassen beispielsweise Verriegelungselemente, wie Fallenriegel.

Gemäß Fig. 1 ist ein elektronisch ansteuerbarer Öffner 20 vorgesehen. Der Öffner 20 umfasst einen motorischen Antrieb (nicht dargestellt), der dazu vorgesehen ist, die Verriegelungselemente der Verriegelungseinrichtungen 16 zu verriegeln und/oder entriegeln. Der Öffner 20, insbesondere der motorische Antrieb des Öffners 20 betätigt bzw. treibt beispielsweise eine Treibstange (nicht dargestellt) an, wobei die Treibstange zum Ver- und/oder Entriegeln auf die Verriegelungseinrichtungen 16 wirkt. Beispielhaft dargestellt ist eine Überwachung 22 eines Türzustands, beispielsweise offen oder zu.

Gemäß Fig. 1 ist ein Ansteuermodul 24 vorgesehen. In dieser Darstellung ist die Verbindung zwischen Ansteuermodul 24 und Öffner 20 vereinfacht mittels einem Systemkabel 26 dargestellt. Das Systemkabel 26 umfasst drei Leitungen, die mit Eingängen des Öffners 20 verbunden sind.

Dies wird im Folgenden unter Bezugnahme auf Fig. 2 erläutert.

Der Öffner 20 umfasst gemäß der dargestellten Ausführungsform drei elektronische Eingänge 28a, 28b, 28c.

Über die Eingänge 28a und 28b wird beispielsweise eine Spannungsversorgung bereitgestellt. Über den Eingang 28c wird beispielsweise ein Steuersignal bereitgestellt.

Die drei elektronischen Eingänge 28a, 28b, 28c des Öffners sind beispielsweise über drei Leitungen 26a, 26b 26c mit dem Ansteuermodul 24 verbunden.

Das Ansteuermodul befindet sich vorteilhafterweise in einem gesicherten Bereich, beispielsweise in einem Gebäude, in einem Schaltschrank, in einem Gemäuer. Unter einem gesicherten Bereich wird verstanden, dass das Ansteuermodul von außen, beispielsweise außerhalb eines Gebäudes, nicht ohne weiteres zugänglich ist.

Das Ansteuermodul stellt das Steuersignal beispielsweise in Abhängigkeit des Empfangs eines Öffnungswunsches 38 bereit. Das Ansteuermodul empfängt den Öffnungswunsch beispielsweise über einen entsprechenden elektronischen Eingang wobei der Öffnungswunsch 38 beispielsweise über einen Taster/Schalter, beispielsweise einen Türöffnertaster, über einen Fingerprint-Scanner, oder sonstiges Identifikationsvorrichtungen generiert und/oder bereitgestellt werden kann. Der Öffnungswunsch kann auch in Form eines konventionellen Steuersignals, also als einfacher Spannungspegel bereitgestellt werden. Das Ansteuermodul ist einbaubedingt jedoch in einem gesicherten Bereich angeordnet und daher nicht einfach zugänglich.

Der Empfang eines gültigen Steuersignals löst beispielsweise den motorischen Antrieb 32 der Verriegelung aus.

Der Öffner 20 ist derart ausgebildet ist, dass der Öffner 20 in einem ersten Ansteuerungsmodus und einem zweiten Ansteuerungsmodus betreibbar ist, wobei in dem ersten Ansteuerungsmodus der Öffner 20 über den dritten Eingang 28c mittels Anlegen eines einfachen Pegels ansteuerbar ist und in dem zweiten Ansteuerungsmodus der Öffner 20 über den dritten Eingang 28c mittels Bereitstellen eines seriellen Steuersignals ansteuerbar ist.

Der Öffner 20 umfasst eine Recheneinrichtung 30. Bei der Recheneinrichtung 30 handelt es sich beispielsweise um einen Prozessor mit entsprechenden Peripheriefunktionen, beispielsweise in Form eines Mikrocontrollers, in Form eines Ein-Chip-Computersystems. Peripheriefunktionen sind beispielsweise serielle BUS-Schnittstellen, wie beispielsweise LIN, A/D-Wandler etc.

Die Recheneinrichtung 30 ist dazu ausgebildet, den dritten Eingang 28c zu überwachen und/oder ein über den dritten Eingang 28c empfangenes Steuersignal auszuwerten. Beispielsweise überprüft die Recheneinrichtung 30 die Gültigkeit eines empfangenen Steuersignals.

Die Recheneinrichtung 30 ist beispielsweise dazu ausgebildet ist, in Abhängigkeit des empfangenen Steuersignals ein Ent- und/oder Verriegeln der Verriegelung zu veranlassen. Beispielsweise wird bei Empfang eines gültigen Steuersignals ein Ent- und/oder Verriegeln der Verriegelung veranlasst, indem beispielsweise der motorische Antrieb 32 der Verriegelung angesteuert wird und so beispielsweise die Treibstange betätigt bzw. angetrieben wird. Die Recheneinrichtung 30 ist beispielsweise dazu ausgebildet bei Empfang eines gültigen Steuersignals den motorischen Antrieb 32 anzusteuern, beispielsweise durch generieren eines entsprechenden Signals.

Gemäß der dargestellten Ausführungsform ist die Recheneinrichtung 30 des Öffners 20 mit dem dritten Eingang 28c über einen ersten Anschluss-Pin 34a und über einen zweiten Anschluss-Pin 34b verbunden ist. Über den ersten Anschluss-Pin 34a wird beispielsweise der dritte Eingang 28c auf den einfachen Pegel und über den zweiten Anschluss-Pin 34b wird der dritte Eingang 28c auf ein serielles Steuersignal überwacht.

Unter einem einfachen Pegel wird das Anlegen eines definierten Spannungspegels, beispielsweise Versorgungsspannung, an dem dritten Eingang 28c verstanden. Der Pegel wird detektiert, beispielsweise von der Recheneinrichtung 30, insbesondere mittels entsprechenden Peripheriefunktionen, und als Steuersignal interpretiert.

Befindet sich der Öffner 20 in dem ersten Ansteuerungsmodus bzw. wird in dem ersten Ansteuerungsmodus betrieben, löst die Detektion des Pegels ein Ansteuern des motorischen Antriebs 32, insbesondere mittels einem entsprechen Signal durch die Recheneinrichtung 30, aus.

Befindet sich der Öffner 20 in dem zweiten Ansteuerungsmodus bzw. wird in dem zweiten Ansteuerungsmodus betrieben, löst der Empfang eines gültigen seriellen Signals ein Ansteuern des motorischen Antriebs 32, insbesondere mittels einem entsprechen Signal durch die Recheneinrichtung 30, aus.

Es kann beispielsweise vorgesehen sein, dass in einem Default-Zustand des Öffners 20, beispielsweise ein Auslieferungszustand, zunächst der erste Ansteuerungsmodus gewählt ist. Der Öffner 20 ist beispielsweise mittels der Recheneinrichtung 30 von dem ersten Ansteuerungsmodus in den zweiten Ansteuerungsmodus umschaltbar. Beispielsweise wird das Umschalten in einer, insbesondere nicht-flüchtigen, Speichereinrichtung 36 der Recheneinrichtung 30 gespeichert. Zum Umschalten von den ersten in den zweiten Ansteuerungsmodus kann die Recheneinrichtung 30, ein entsprechendes Signal, beispielsweise einen entsprechenden Speichereintrag in der Speichereinrichtung 36 generieren. In der Speichereinrichtung 36 ist dann hinterlegt, dass der Öffner 20 in dem zweiten Ansteuerungsmodus betrieben wird bzw. betreibbar ist bzw. sich in dem zweiten Ansteuerungsmodus befindet.

Der Öffner 20 kann nach dem Umschalten in den zweiten Ansteuerungsmodus nur noch mittels seriellen Steuersignalen angesteuert werden. Das bedeutet, das Anlegen eines einfachen Pegels am dritten Eingang 28c des Öffners 20 führt nicht mehr dazu, dass ein Ent- und/oder Verriegeln der Verriegelung veranlasst wird. Der Öffner 20 reagiert nur noch auf serielle Ansteuerung.

Fig. 3 zeigt Schritte eines Verfahren zum Betreiben eines Verriegelungssystems, beispielweise gemäß den Figuren 1 und 2.

Der Block 40 stellt beispielhaft einen ersten Ansteuerungsmodus dar. Es kann beispielsweise vorgesehen sein, dass in einem Default-Zustand des Öffners 20, beispielsweise ein Auslieferungszustand, zunächst der erste Ansteuerungsmodus gewählt ist. In dem ersten Ansteuerungsmodus ist der Öffner 20 über den dritten Eingang 28c mittels Anlegen eines einfachen Pegels ansteuerbar. Ein beispielhafter Schritt 42 stellt das Überwachen des dritten Eingangs mittels der Recheneinrichtung 30 dar. Ein beispielhafter Schritt 44 stellt das Anlegen eines einfachen Pegels an dem dritten Eingang 28c dar. Das Anlegen des einfachen Pegels erfolgt beispielsweise in Abhängigkeit eines Öffnungswunsches 38-Ein beispielhafter Schritt 46 stellt das Ansteuern des motorischen Antriebs 32 zum Ver- und/oder Entriegeln der Verriegelungseinrichtung dar. Solange sich der Öffner 20 in dem ersten Ansteuerungszustand befindet, können die Schritte 42 bis 46 beliebig wiederholt werden.

In einem Schritt 48 wird erstmalig ein serielles Steuersignal empfangen. Das serielle Steuersignal wird beispielsweise mittels des Ansteuermoduls generiert, beispielsweise in Abhängigkeit eines Öffnungswunsches 38.

Das erstmalige Empfangen des seriellen Steuersignals löst das Umschalten von dem ersten in den zweiten Ansteuerungszustand aus. Das Umschalten ist beispielhaft in dem Schritt 50 dargestellt. Das Umschalten erfolgt beispielsweise mittels der Recheneinrichtung 30. Beispielsweise wird das Umschalten wie vorstehend beschrieben in der Speichereinrichtung 36 der Recheneinrichtung 30 gespeichert. Zum Umschalten von den ersten in den zweiten Ansteuerungsmodus kann die Recheneinrichtung 30, ein entsprechendes Signal, beispielsweise einen entsprechenden Speichereintrag in der Speichereinrichtung 36 generieren. In der Speichereinrichtung 36 ist dann hinterlegt, dass der Öffner 20 in dem zweiten Ansteuerungsmodus betrieben wird bzw. betreibbar ist bzw. sich in dem zweiten Ansteuerungsmodus befindet.

Der zweite Ansteuerungsmodus ist beispielhaft durch den Block 52 dargestellt. Ein beispielhafter Schritt 54 stellt das Überwachen des dritten Eingangs mittels der Recheneinrichtung dar. Ein beispielhafter Schritt 56 stellt das Empfangen eines seriellen Steuersignals an dem dritten Eingang 28c dar. Ein beispielhafter Schritt 58 stellt das Auswerten des seriellen Steuersignals dar. Ein beispielhafter Schritt 60 stellt das Ansteuern des motorischen Antriebs 32 zum Ver- und/oder Entriegeln der Verriegelungseinrichtung dar. Der Schritt 60 wird bei Empfang eines gültigen seriellen Steuersignals ausgeführt. Die Schritte 54 bis 60 können in dem zweiten Ansteuerungszustand beliebig wiederholt werden.

Wenn der Öffner 20 in dem zweiten Ansteuerungsmodus betrieben wird bzw. betreibbar ist bzw. sich in dem zweiten Ansteuerungsmodus befindet ist der Öffner 20 nur noch mittels seriellen Steuersignalen ansteuerbar ist, so dass die Ansteuerung mittels Anlegen eines einfachen Pegels nicht zu einem Ent- und/oder Verriegeln der Verriegelung führt.

Es kann vorteilhaft sein, dass der Öffner 20 im Betrieb des Verriegelungssystems nicht von dem zweiten in den ersten Ansteuerungsmodus umschaltbar ist. Auf diese Weise kann die Manipulationssicherheit weiter erhöht werden.

## Patentansprüche

1. Elektronisch ansteuerbarer Öffner (20) zum Ent- und/oder Verriegeln einer Verriegelung (16) eines Verriegelungssystems, insbesondere für eine Tür (14) oder ein Fenster, wobei der Öffner (20) über einen ersten und einen zweiten Eingang (28a, 28b) mit einer Versorgungsspannung versorgbar ist, und wobei über einen dritten Eingang (28c), insbesondere mittels eines Ansteuermoduls (24), ein Steuersignal bereitstellbar und das Steuersignal mittels des Öffners (20) empfangbar ist, wobei der Öffner (20) eine Recheneinrichtung (30) umfasst, und die Recheneinrichtung (30) dazu ausgebildet ist, den dritten Eingang (28c) zu überwachen und/oder ein über den dritten Eingang (28c) empfangenes Steuersignal auszuwerten,
**dadurch gekennzeichnet,**
**dass** der Öffner (20) derart ausgebildet ist, dass der Öffner (20) in einem ersten Ansteuerungsmodus und einem zweiten Ansteuerungsmodus betreibbar ist, wobei in dem ersten Ansteuerungsmodus der Öffner (20) über den dritten Eingang (28c) mittels Anlegen eines einfachen Pegels ansteuerbar ist und in dem zweiten Ansteuerungsmodus der Öffner (20) über den dritten Eingang (28c) mittels Bereitstellen eines seriellen Steuersignals ansteuerbar ist.

2. Öffner (20) nach Anspruch 1, **dadurch gekennzeichnet, dass** die Recheneinrichtung (30) dazu ausgebildet ist, in Abhängigkeit des empfangenen Steuersignals ein Ent- und/oder Verriegeln der Verriegelung zu veranlassen.

3. Öffner (20) nach einem der Ansprüche 1 oder 2, **dadurch gekennzeichnet, dass** die Recheneinrichtung (30) des Öffners (20) mit dem dritten Eingang (28c) über einen ersten Anschluss-Pin (34a) und über einen zweiten Anschluss-Pin (34b) verbunden ist, und die Recheneinrichtung (30) derart ausgebildet ist, dass über den ersten Anschluss-Pin (34a) der dritte Eingang (28c) auf den einfachen Pegel und über den zweiten Anschluss-Pin (34b) der dritte Eingang (28c) auf ein serielles Steuersignal überwacht wird.

4. Öffner (20) nach einem der Ansprüche 1 bis 3, **dadurch gekennzeichnet, dass** der Öffner (20) derart ausgebildet ist, dass der Öffner (20) mittels der Recheneinrichtung (30) von dem ersten Ansteuerungsmodus in den zweiten Ansteuerungsmodus umschaltbar ist.

5. Öffner (20) nach Anspruch 4, **dadurch gekennzeichnet, dass** der Öffner (20) derart ausgebildet ist, dass das Umschalten von dem ersten Ansteuerungsmodus in den zweiten Ansteuerungsmodus in Abhängigkeit eines Empfangens eines gültigen seriellen Steuersignals erfolgt.

6. Öffner (20) nach einem der vorhergehenden Ansprüche, **dadurch gekennzeichnet, dass** der Öffner (20) in dem zweiten Ansteuerungsmodus nur noch mittels seriellen Steuersignalen ansteuerbar ist, so dass die Ansteuerung mittels Anlegen eines einfachen Pegels nicht zu einem Ent- und/oder Verriegeln der Verriegelung führt.

7. Öffner (20) nach einem der vorhergehenden Ansprüche, **dadurch gekennzeichnet, dass** der Öffner (20) im Betrieb des Verriegelungssystems nicht von dem zweiten in den ersten Ansteuerungsmodus umschaltbar ist.

8. Verriegelungssystem, insbesondere für eine Tür oder ein Fenster, umfassend wenigstens einen elektronisch ansteuerbaren Öffner (20) gemäß einem der Ansprüche 1 bis 7, und ein Ansteuermodul (24)zum Ansteuern des Öffners (20), wobei der Öffner (20) mittels des Ansteuermoduls (24) über eine erste und eine zweite Eingangsleitung (26a, 26b), die jeweils mit dem ersten und dem zweiten Eingang des Öffners (20) verbunden sind, mit einer Versorgungsspannung versorgbar ist, und wobei über eine dritte Eingangsleitung (26c), die mit dem dritten Eingang (28c) des Öffners (20) verbunden ist, mittels des Ansteuermoduls (24) ein Steuersignal bereitstellbar und mittels des Öffners (20) das Steuersignal empfangbar ist.

9. Verriegelungssystem nach Anspruch 8, wobei das Verriegelungssystem wenigstens zwei mittels des Ansteuermoduls (24) elektronisch ansteuerbare Öffner (20) umfasst.

10. Verfahren zum Betreiben eines Verriegelungssystems, nach einem der Ansprüche 8 oder 9, **dadurch gekennzeichnet, dass** der Öffner (20) zunächst in dem ersten Ansteuerungsmodus betrieben wird.

11. Verfahren nach Anspruch 10, **dadurch gekennzeichnet, dass** der Öffner (20) in dem ersten Ansteuerungsmodus betrieben wird, und ein gültiges serielles Steuersignal empfangen wird, und wobei in Abhängigkeit des gültigen, seriellen Steuersignals von dem ersten Ansteuerungsmodus in den zweiten Ansteuerungsmodus umgeschaltet wird.

12. Verfahren nach einem der Ansprüche 10 oder 11, wobei die Recheneinrichtung (30) des Öffners (20) die dritte Eingangsleitung (26c) überwacht.

## Claims

1. Electronically controllable opener (20) for unlocking and/or locking a locking device (16) of a locking system, in particular for a door (14) or a window, the opener (20) being suppliable with a supply voltage via a first and a second input (28a, 28b), and a control signal being providable via a third input (28c), in particular by means of a control module (24), and the control signal being receivable by the opener (20), the opener (20) comprising a computing device (30), and the computing device (30) being designed to monitor the third input (28c) and/or to evaluate a control signal received via the third input (28c),
**characterized in that** the opener (20) is designed such that the opener (20) can be operated in a first control mode and a second control mode, in the first control mode the opener (20) being controllable via the third input (28c) by the application of a simple level and in the second control mode the opener (20) being controllable via the third input (28c) by the provision of a serial control signal.

2. Opener (20) according to claim 1, **characterized in that** the computing device (30) is designed to cause the locking device to be unlocked and/or locked depending on the received control signal.

3. Opener (20) according to one of claims 1 or 2, **characterized in that** the computing device (30) of the opener (20) is connected to the third input (28c) via a first connection pin (34a) and via a second connection pin (34b), and the computing device (30) is designed such that the third input (28c) is monitored for the simple level via the first connection pin (34a) and the third input (28c) is monitored for a serial control signal via the second connection pin (34b).

4. Opener (20) according to any of claims 1 to 3, **characterized in that** the opener (20) is designed such that the opener (20) can be switched from the first control mode to the second control mode by means of the computing device (30).

5. Opener (20) according to claim 4, **characterized in that** the opener (20) is designed such that switching from the first control mode to the second control mode takes place depending on receiving a valid serial control signal.

6. Opener (20) according to any of the preceding claims, **characterized in that** the opener (20) can be controlled only by means of serial control signals in the second control mode, so that the control by applying a simple level does not lead to an unlocking and/or locking of the locking device.

7. Opener (20) according to any of the preceding claims, **characterized in that** the opener (20) cannot be switched from the second to the first control mode during operation of the locking system.

8. Locking system, in particular for a door or a window, comprising at least one electronically controllable opener (20) according to any of claims 1 to 7, and a control module (24) for controlling the opener (20), wherein the opener (20) can be supplied with a supply voltage by means of the control module (24) via a first and a second input line (26a, 26b), which are connected to the first and the second input of the opener (20), respectively, and wherein a control signal can be provided by means of the control module (24) via a third input line (26c), which is connected to the third input (28c) of the opener (20), and the control signal can be received by the opener (20).

9. Locking system according to claim 8, wherein the locking system comprises at least two openers (20) which can be electronically controlled by means of the control module (24).

10. Method for operating a locking system according to one of claims 8 or 9, **characterized in that** the opener (20) is initially operated in the first control mode.

11. Method according to claim 10, **characterized in that** the opener (20) is operated in the first control mode and a valid serial control signal is received, and a switch being made from the first control mode to the second control mode depending on the valid serial control signal.

12. Method according to one of claims 10 or 11, wherein the computing device (30) of the opener (20) monitors the third input line (26c).

## Revendications

1. Dispositif d'ouverture (20) pouvant être commandé électroniquement pour le déverrouillage et/ou le verrouillage d'un verrouillage (16) d'un système de verrouillage, en particulier pour une porte (14) ou une fenêtre, dans lequel le dispositif d'ouverture (20) peut être alimenté en tension d'alimentation par l'intermédiaire d'une première et d'une deuxième entrée (28a, 28b), et dans lequel un signal de commande peut être fourni par l'intermédiaire d'une troisième entrée (28c), en particulier au moyen d'un module de commande (24), et le signal de commande peut être reçu au moyen du dispositif d'ouverture (20), dans lequel le dispositif d'ouverture (20) comprend un dispositif de calcul (30) et le dispositif de calcul (30) est configuré pour surveiller la troisième entrée (28c) et/ou pour évaluer un signal de commande reçu par l'intermédiaire de la troisième entrée (28c),
**caractérisé en ce que** le dispositif d'ouverture (20) est configuré de telle sorte que le dispositif d'ouverture (20) peut fonctionner dans un premier mode de commande et dans un second mode de commande, dans lequel le dispositif d'ouverture (20) peut être commandé dans le premier mode de commande par l'intermédiaire de la troisième entrée (28c) au moyen d'une application d'un niveau simple et le dispositif d'ouverture (20) peut être commandé dans le second mode de commande par l'intermédiaire de la troisième entrée (28c) au moyen d'une fourniture d'un signal de commande sériel.

2. Dispositif d'ouverture (20) selon la revendication 1, **caractérisé en ce que** le dispositif de calcul (30) est configuré pour provoquer un déverrouillage et/ou un verrouillage du verrouillage en fonction du signal de commande reçu.

3. Dispositif d'ouverture (20) selon l'une des revendications 1 ou 2, **caractérisé en ce que** le dispositif de calcul (30) du dispositif d'ouverture (20) est connecté à la troisième entrée (28c) par l'intermédiaire d'une première broche de connexion (34a) et par l'intermédiaire d'une seconde broche de connexion (34b), et le dispositif de calcul (30) est configuré de telle sorte que la troisième entrée (28c) est surveillée au niveau simple par l'intermédiaire de la première broche de connexion (34a) et que la troisième entrée (28c) est surveillée à un signal de commande sériel par l'intermédiaire de la seconde broche de connexion (34b).

4. Dispositif d'ouverture (20) selon l'une des revendications 1 à 3, **caractérisé en ce que** le dispositif d'ouverture (20) est configuré de telle sorte que le dispositif d'ouverture (20) peut être commuté du premier mode de commande au second mode de commande au moyen du dispositif de calcul (30).

5. Dispositif d'ouverture (20) selon la revendication 4, **caractérisé en ce que** le dispositif d'ouverture (20) est configuré de telle sorte que la commutation du premier mode de commande au second mode de commande est effectuée en fonction d'une réception d'un signal de commande sériel valide.

6. Dispositif d'ouverture (20) selon l'une des revendications précédentes, **caractérisé en ce que** le dispositif d'ouverture (20) en second mode de commande peut désormais être commandé uniquement au moyen de signaux de commande sériels, de sorte que la commande au moyen de l'application d'un niveau simple n'entraîne pas un déverrouillage et/ou un verrouillage du verrouillage.

7. Dispositif d'ouverture (20) selon l'une des revendications précédentes, **caractérisé en ce que** le dispositif d'ouverture (20) ne peut pas être commuté du second mode de commande au premier mode de commande lors du fonctionnement du système de verrouillage.

8. Système de verrouillage, en particulier pour une porte ou une fenêtre, comprenant au moins un dispositif d'ouverture (20) pouvant être commandé électroniquement selon l'une des revendications 1 à 7, et un module de commande (24) pour la commande du dispositif d'ouverture (20), dans lequel le dispositif d'ouverture (20) peut être alimenté en tension d'alimentation au moyen du module de commande (24) par l'intermédiaire d'une première et d'une deuxième ligne d'entrée (26a, 26b), lesquelles sont respectivement connectées à la première et à la deuxième entrée du dispositif d'ouverture (20), et dans lequel un signal de commande peut être fourni au moyen du module de commande (24) par l'intermédiaire d'une troisième ligne d'entrée (26c) qui est connectée à la troisième entrée (28c) du dispositif d'ouverture (20), et le signal de commande peut être reçu au moyen du dispositif d'ouverture (20).

9. Système de verrouillage selon la revendication 8, dans lequel le système de verrouillage comprend au moins deux dispositifs d'ouverture (20) pouvant être commandés électroniquement au moyen du module de commande (24).

10. Procédé permettant de faire fonctionner un système de verrouillage, selon l'une des revendications 8 ou 9, **caractérisé en ce que** le dispositif d'ouverture (20) fonctionne d'abord en premier mode de commande.

11. Procédé selon la revendication 10, **caractérisé en ce que** le dispositif d'ouverture (20) fonctionne en premier mode de commande, et un signal de commande sériel valide est reçu, et dans lequel, en fonction du signal de commande sériel valide, une commutation du premier mode de commande au second mode de commande est effectuée.

12. Procédé selon l'une des revendications 10 ou 11, dans lequel le dispositif de calcul (30) du dispositif d'ouverture (20) surveille la troisième ligne d'entrée (26c).
